# EUROPÄISCHE PATENTSCHRIFT

(11) **EP 0 621 230 B1**
(45) Veröffentlichungstag und Bekanntmachung des Hinweises auf die Patenterteilung: **22.09.1999**
(21) Anmeldenummer: 94100481.4
(22) Anmeldetag: 14.01.1994
(51) Int. Cl.: B66F 3/12

(54) **Gelenk für Wagenheber**
Articulation for jack
Articulation pour cric

(30) Priorität: 20.03.1993 DE 4309022
(43) Veröffentlichungstag der Anmeldung: 26.10.1994
(73) Patentinhaber: Krupp Bilstein GmbH, 58256 Ennepetal (DE)
(72) Erfinder: Hölscher, Reinhard, Dr., D-33154 Salzkotten (DE); Brosius, Peter, D-54441 Ayl (DE)
(74) Vertreter: John, Ernst

(56) Entgegenhaltungen:
- EP-A- 0 327 484
- EP-A- 0 332 565
- EP-A- 0 340 551
- DE-U- 1 929 691
- FR-A- 2 193 776
- FR-A- 2 619 169
- US-A- 2 218 733
- US-A- 4 055 329

## Beschreibung

Die Erfindung betrifft ein Gelenk für einen Wagenheber nach dem Oberbegriff des Anspruchs 1. Tragende Teile von Wagenhebern werden durch Gelenke drehbeweglich miteinander verbunden. Üblicherweise sind die tragenden Teile der Wagenheber als im Querschnitt U-förmige Profile mit seitlichen Profilschenkeln ausgebildet. Andere tragende Teile, wie beispielsweise der Wagenheberkopf oder Wagenheberfuß, sind mit seitlich hochstehenden Blechlappen ausgebildet. Die Verbindung dieser tragenden Teile geschieht derart, daß die Profilschenkel bzw. die seitlich hochstehenden Lappen sich im Bereich der Gelenke überlappen und mit Bohrungen versehen sind, sie werden dann mittels in den Bohrungen angeordneten Bolzen verbunden. Die EP-A-0 340 551 zeigt bei der Position 34 derartige Gelenke.

Weiterhin ist es bei Wagenhebern bekannt, an Drehlagerstellen zur Vergrößerung der Bohrungsfläche und Verringerung der Flächenpressung Lagerungsbohrungen auszuhalsen. Dieses wird im DE-U-1 929 691 gezeigt.

Nachteilig bei der vorbeschriebenen Ausbildung eines Gelenkes zum Verbinden von tragenden Teilen bei Wagenhebern ergibt sich, daß die hierfür eingesetzten Achsen, die üblicherweise als Bolzen aus Vollmaterial ausgebildet sind, ein hohes Gewicht aufweisen, das ständig als nicht für die Fahrfunktion benötigtes Gewicht in einem Kraftfahrzeug vorhanden ist.

Um das Gewicht eines Wagenhebers zu verringern, wird in der EP-A-0 332 565 vorgeschlagen, die Gelenke derartig auszubilden, daß seitliche Profilschenkel eines Bauteils mit ausgehalsten Hohlzapfen in Bohrungen des Gegenteils eingreifen. Derartig ausgebildete Gelenke sind jedoch nicht in der Lage, hohe Lasten bei ungünstiger Krafteinleitung sicher zu übertragen, da dann die Hohlzapfen aus den Bohrungen herausrutschen können.

Diesbezüglich kann der Fachmann auch aus der EP-A-0 340 551, Positionen 40, 42, 48, 50, keine Lehre ziehen. Die hier gezeigte Tragaufnahme und Gewindemutter sind mit vertieften Rillen ausgebildet und werden in U-förmige Öffnungen der Profilschenkel von Standbein bzw. Tragarm eingehängt.

Der Erfindung liegt die Aufgabe zugrunde, das Gewicht bekannter Wagenheber zu verringern, wobei eine sichere Tragfunktion unter allen Einsatzbedingungen gewährleistet sein muß.

Diese Aufgabe wird durch die kennzeichnenden Merkmale des Anspruchs 1 gelöst. Dabei hat sich als besonders vorteilhaft herausgestellt, daß auch die Herstellung des Wagenhebers sich wesentlich vereinfacht, da ein zusätzliches Bauteil, die Achse, eingespart wird, was auch die Herstellung des Wagenhebers vereinfacht. Darüber hinaus wird gewährleistet, daß sich das Gelenk auch bei Verdrehung des Wagenhebers nicht lösen kann. Bevorzugte Aus- und Weiterbildungen sind in den Ansprüchen 2 bis 4 beschrieben. Bei der Ausbildung nach Anspruch 3 wird eine geringere Flächenpressung zwischen Bohrung und Hohlzapfen erzielt, und bei der Ausbildung nach Anspruch 4 kann eine geringere Reibung, verbunden mit einer verringerten Gefahr des Fressens des Gelenks, erzielt werden.

Ein Ausführungsbeispiel der Erfindung wird nachfolgend näher beschrieben. Es zeigen:
- Fig. 1: die Ansicht eines Gelenkwagenhebers,
- Fig. 2: eine vergrößerte Darstellung der Ausbildung des Gelenks zwischen Wagenheberfuß und Standbein vor dem endgültigen Zusammenbau und
- Fig. 3: die Ausbildung des Gelenks nach Fig. 2 nach dem endgültigen Zusammenbau.

Wagenheber weisen unabhängig von ihrem System gelenkig miteinander verbundene Tragteile auf, die den Wagenheberfuß und das Tragelement höhenbeweglich miteinander verbinden. Die gelenkig miteinander verbundenen Tragteile müssen in der Lage sein, das Fahrzeuggewicht zu tragen. Von daher ist es erforderlich, daß diese Gelenke sicher und beständig funktionieren. Der in Fig. 1 dargestellte Gelenkwagenheber stellt nur eine Bauart dar. Die Erfindung eignet sich jedoch auch für alle anderen Bauarten von Wagenhebern, die die Voraussetzung nach dem Oberbegriff des Anspruchs 1 besitzen. Gelenkwagenheber entsprechend Fig. 1 weisen als tragende Teile Wagenheberfuß 1, Standbein 2, Tragarm 3 und Tragplatte 4 auf. Sämtliche dieser tragenden Teile sind über Gelenke 5, 6, 7 gelenkig miteinander verbunden. Über weitere Gelenke 8, 9 ist eine Gewindespindel 10 am Standbein und am Tragarm angebunden, die über eine Gewindemutter ein Hochschwenken des Tragarms 3 gegenüber dem Standbein 2 ermöglicht, was zum Heben der Tragplatte 4 gegenüber dem Wagenheberfuß 1 führt. Über eine Handkurbel 11 wird die Gewindespindel 10 angetrieben.

Der Wagenheberfuß 1 weist als Grundbauteil einen Boden 12 mit seitlich hochstehenden Blechlappen 13 auf. Demgegenüber ist das Standbein als U-förmiges Profil ausgebildet, das ebenfalls einen Boden 14 sowie seitliche Profilschenkel 15 aufweist. Das gleiche gilt für den Tragarm mit seinem Boden 16 und den Profilschenkeln 17. Für einen Gelenkwagenheber nach dem beschriebenen Ausführungsbeispiel eignet sich das erfindungsgemäße Gelenk zur Verbindung des Tragarms 3 mit dem Standbein 2 oder des Standbeins 2 mit dem Wagenheberfuß 1. Bei geeigneter Ausbildung wäre es auch für die Anbindung der Tragplatte 4 an den Tragarm 3 geeignet. Das erfindungsgemäße Gelenk eignet sich auch zum Anbinden von Blechen an die vorgenannten Profile oder hochstehenden Blechlappen 13 bzw. zum drehbeweglichen Verbinden von als Blech mit und ohne Versteifungssicken ausgebildeten tragenden Teilen an Wagenhebern.

Die Figuren 2 und 3 zeigen die Einzelheiten des Gelenks zur Anbindung des Wagenheberfußes 1 an das Standbein 2. Die Blechlappen 13 des Wagenheberfußes 1 weisen im Gelenkbereich eine übliche Bohrung 18 auf. Demgegenüber ist der Profilschenkel 15 des Standbeins 2 im Gelenkbereich direkt beim Stanzen dieses Blechteils mit einem ausgehalsten Hohlzapfen 19 ausgebildet. Da beide Teile, Wagenheberfuß 1 und Standbein 2, im wesentlichen im Querschnitt U-förmige Blechteile sind, ist es möglich, die Montage des Gelenks in einfacher Weise in der Form vorzunehmen, als daß die Profilschenkel 15 des Standbeins 2 gegeneinander zusammengebogen werden und, falls erforderlich, die Blechlappen 13 des Wagenheberfußes 1 auseinandergebogen. Dieses Verbiegen kann je nach Materialstärke oder Materialart durch plastische oder elastische Verformung der Bauteile erfolgen. Nach dem Eingreifen des Hohlzapfens 19 in die Bohrung 18 durch Auffedern ist die Vormontage entsprechend Fig. 2 durchgeführt. Dabei ist zu beachten, daß auf der gegenüberliegenden Seite ein entsprechender Hohlzapfen am Standbein 2 und eine entsprechende Bohrung am Wagenheberfuß 1 angeordnet ist.

Um zu verhindern, daß sich der Hohlzapfen 19 wieder aus der Bohrung 18 lösen kann, ist vorgesehen, daß das Hohlzapfenende 20, das die Bohrung nach außen durchdringt, angebördelt wird und somit einen größeren Enddurchmesser hat als die Bohrung, wodurch eine formflüssige Verbindung des Gelenks erzielt wird.

Das Hohlzapfenende 20 kann wie im Auführungsbeispiel offen oder als Hut-Hohlzapfen mit einen Boden beliebiger Form ausgebildet sein.

### Bezugszeichenliste

- 1: Wagenheberfuß
- 2: Standbein
- 3: Tragarm
- 4: Tragplatte
- 5: Gelenk
- 6: Gelenk
- 7: Gelenk
- 8: Gelenk
- 9: Gelenk
- 10: Gewindespindel
- 11: Handkurbel
- 12: Boden
- 13: Blechlappen
- 14: Boden
- 15: Profilschenkel
- 16: Boden
- 17: Profilschenkel
- 18: Bohrung
- 19: Hohlzapfen
- 20: Hohlzapfenende

## Patentansprüche

1. Gelenk zwischen drehbeweglich verbundenen tragenden Teilen von Wagenhebern, die im Querschnitt U-förmige Profile mit seitlichen Profilschenkeln (15, 17) aufweisen, mit Bauteilen mit seitlich hochstehenden Blechlappen (13) oder anderweitig angebundenen, seitlich hochstehenden Blechen, die mit aus den Profilschenkeln (15, 17), Blechlappen (13) oder Blechen ausgehalsten, in Bohrungen (18) des Gegenteils eingreifende Hohlzapfen (19) versehen sind, **dadurch gekennzeichnet**, daß die Bohrungen (18) jeweils in den jeweils außenliegenden Profilschenkeln (15) oder Blechlappen (13) angeordnet sind und die über die Bohrungen (18) hinausragenden Enden (20) der Hohlzapfen (19) gegenüber dem Durchmesser der Bohrungen (18) aufgeweitet sind.

2. Gelenk nach Anspruch 1, **dadurch gekennzeichnet**, daß die Aufweitung der Hohlzapfenenden (20) durch Bördeln erfolgt.

3. Gelenk nach Anspruch 1 oder Anspruch 2, **dadurch gekennzeichnet**, daß auch die Bohrungen (18) wenigstens über eine kurze Länge zylindrisch ausgehalst sind.

4. Gelenk nach einem oder mehreren der Ansprüche 1 bis 3, **dadurch gekennzeichnet**, daß zwischen Bohrung (18) und Hohlzapfen (19) eine Buchse angeordnet ist.

## Claims

1. Articulation between load-bearing parts of vehicle jacks, which load-bearing parts are connected in such a manner as to be able to rotate, comprise profiles which have a U-shaped cross-section and comprise profiled side limbs (15, 17), with components having upright metal side plates (13) or upright side metal sheets which are connected elsewhere, which are provided with hollow spigots (19) which neck outwards from the profiled limbs (15, 17), sheet metal plates (13) or metal sheets and engage into holes (18) of the counter piece, characterized in that the holes (18) are disposed in each case in the respective outer-lying profiled limbs (15) or sheet metal plates (13) and the ends (20) of the hollow spigot (19) which protrude beyond the holes (18) widen with respect to the diameter of the holes (18).

2. Articulation according to claim 1, characterized in that the widened region of the hollow spigot ends (20) is produced by flanging.

3. Articulation according to claim 1 or claim 2, characterized in that the holes (18) are also outwardly necked in a cylindrical manner at least over a short length.

4. Articulation according to one or several of the claims 1 to 3, characterised in that a bushing is disposed between the hole (18) and the hollow spigot (19).

## Revendications

1. Articulation entre des pièces portantes, reliées à pivotement, de crics pour véhicules, qui présentent des profilés en forme de U en coupe transversale, avec des ailes latérales (15, 17) de profilé, avec des composants présentant des pattes de tôle (13) débordant latéralement ou des tôles latérales en saillie reliées d'une autre manière, qui sont dotés de tourillons creux (19), emboutis dans les ailes (15, 17) de profilé, les pattes de tôle (13) ou les tôles, qui s'engagent dans des alésages (18) de la pièce complémentaire, caractérisée en ce que les alésages (18) sont prévus dans chacune des ailes (15) de profilé ou des pattes de tôle (13) extérieures, et les extrémités (20) des tourillons creux (19) débordant au-delà des alésages (18) sont élargies par rapport au diamètre des alésages (18).

2. Articulation selon la revendication 1, caractérisée en ce que l'élargissement des extrémités (20) des tourillons creux s'effectue par rabattement.

3. Articulation selon la revendication 1 ou la revendication 2, caractérisée en ce que les alésages (18) également sont emboutis en cylindre au moins sur une courte longueur.

4. Articulation selon l'une ou plusieurs des revendications 1 à 3, caractérisée en ce qu'une douille est disposée entre l'alésage (18) et le tourillon creux (19).
